# EUROPÄISCHE PATENTANMELDUNG

(11) **EP 4 470 872 A1**
(43) Veröffentlichungstag der Anmeldung: **04.12.2024**
(21) Anmeldenummer: 23176648.6
(22) Anmeldetag: 01.06.2023
(51) Int. Cl.: B61L 15/00, B61L 23/04, E05F 15/40, E05F 15/73

(54) **SCHIENENFAHRZEUG MIT MINDESTENS EINER TÜRÖFFNUNG UND EINER DIE TÜRÖFFNUNG VERSCHLIESSENDEN TÜR, COMPUTERIMPLEMENTIERTES VERFAHREN ZUR ÜBERWACHUNG EINER TÜR, COMPUTERPROGRAMMPRODUKT SOWIE COMPUTERLESBARES MEDIUM**

(71) Anmelder: Stadler Rail AG, 9565 Bussnang (CH)
(72) Erfinder: Forrer, Daniel, 9552 Bronschhofen (CH); Klubertanz, Georg, 9423 Altenrhein (CH); Wilhelmer, Johannes, 6923 Lauterach (AT); Bourrely, Martin, 9014 St. Gallen (CH)
(74) Vertreter: Hepp Wenger Ryffel AG

(57) **Zusammenfassung**

Die Erfindung betrifft ein Schienenfahrzeug (1) mit mindestens einer Türöffnung (2) und einer die Türöffnung (2) verschliessenden Tür (3). Das Schienenfahrzeug (1) umfasst eine Sensoreinheit (4), einen Antrieb und einen Überwachungscomputer (8). Das Schienenfahrzeug (1) kann eine Kontrolleinheit (10) aufweisen. Die Sensoreinheit (4) kann einen optischen Sensor und/oder einen Lidar-Sensor umfassen. Die Sensoreinheit (4) kann sowohl den Innenraum (6) des Schienenfahrzeugs (1) als auch den Aussenraum (7) des Schienenfahrzeugs (1) dreidimensional abtasten. Durch den Antrieb ist die Tür (3) öffenbar und schliessbar. Der Überwachungscomputer (8) ist mit der Sensoreinheit (4) datentechnisch verbunden. Die Kontrolleinheit (10) ist mit dem Überwachungscomputer (8) datentechnisch verbunden sein. Durch die Sensoreinheit (4) ist zumindest die Anwesenheit von Passagieren im Innenraum (6) und im Aussenraum (7), der Schliesszustand der Tür sowie die Anwesenheit von Hindernissen in der Türöffnung (2) detektierbar.

Ausserdem betrifft die Erfindung ein computerimplementiertes Verfahren zur Überwachung einer Tür (3) in einer Türöffnung (2) eines Schienenfahrzeugs (1), ein Computerprogrammprodukt sowie ein computerlesbares Medium.

## Beschreibung

Die vorliegende Erfindung betrifft ein Schienenfahrzeug mit mindestens einer Türöffnung und einer die Türöffnung verschliessenden Tür, ein computerimplementiertes Verfahren zur Überwachung einer Tür, ein Computerprogrammprodukt sowie ein computerlesbares Medium.

Schienenfahrzeuge mit Türöffnungen und Türen sind aus dem Stand der Technik bekannt. Türen sind komplexe und störanfällige Komponenten eines Schienenfahrzeugs. Ausserdem erfüllen sie zahlreiche sicherheitsrelevante Funktionen. Sie werden im Stand der Technik durch eine Vielzahl verschiedener Sensoren überwacht, die jeweils eine andere Aufgabe übernehmen. Beispielsweise existieren bereits Grünschleifen zur Überwachung des Schliesszustands von Türen oder Sensoren, die detektieren, wenn ein Gegenstand oder ein Passagier von der Tür eingeklemmt ist. Im Bereich einer Tür sind in einem Schienenfahrzeug weitere Aufgaben zu erfüllen, wie z.B. die Passagierzählung, die Überwachung eines Schiebetritts oder schlicht das Öffnen der Türe durch den Fahrgast.

Aus dem Stand der Technik sind zahlreiche Sensoranordnungen im Bereich von Türen von Schienenfahrzeugen bekannt.

EP 3 194 241 A1 offenbart dreidimensionales berührungsloses Abtasten in einem Türsystem in einem Fahrzeug des öffentlichen Personenverkehrs. Dabei werden verschiedene Sensoren zur Hinderniserkennung offenbart.

WO 2022/073702 A1 offenbart ein Verfahren mit einem Sensor, um ein Stellteil einer Tür abhängig von einem erkannten Benutzer zu steuern.

EP 3 135 846 A1 offenbart eine dreidimensionale Abtastung eines Türbereichs mit einer Kamera und eine Regelung eins Türantriebs und eines Schiebetritts.

EP 3 194 240 A1 offenbart eine dreidimensionale Abtastung eines Fahrgastraumens mit einer Kamera und eine Bewegungserkennung sowie eine kontextbasierte Türsteuerung.

EP 2 470 407 A1 offenbart ein Kamerasystem, welches Stereobilder erzeugt und Hindernisse erkennen kann.

DE 10 2014 113 572 A1 offenbart einen Laserscanner zur Türüberwachung.

WO 2016/206917 A1 offenbart eine Erfassungseinheit zur Erfassung einer Kenngrösse eines Fahrzeugs sowie eine kontextbasierte Türsteuerung und eine Diagnosefunktion.

Die aus dem Stand der Technik bekannten Türüberwachungssysteme haben den Nachteil, dass eine Vielzahl von Sensoren notwendig ist, um die Funktionsfähigkeit des Türüberwachungssystems zu gewährleisten. Die bekannten Türüberwachungssysteme sind somit komplex und damit störanfällig.

Es ist die Aufgabe der Erfindung, die Nachteile des Standes der Technik zu überwinden und insbesondere ein Schienenfahrzeug mit einem Türüberwachungssystem zu schaffen, welches einfach aufgebaut ist und störungsarm betrieben werden kann.

Die Aufgabe wird durch ein Schienenfahrzeug mit mindestens einer Türöffnung und einer die Türöffnung verschliessenden Tür, ein computerimplementiertes Verfahren zur Überwachung einer Tür, ein Computerprogrammprodukt sowie einem computerlesbaren Medium gemäss den unabhängigen Patentansprüchen gelöst.

Insbesondere wird die Aufgabe gelöst durch ein Schienenfahrzeug mit mindestens einer Türöffnung und einer die Türöffnung verschliessenden Tür. Das Schienenfahrzeug umfasst eine Sensoreinheit, einen Antrieb und einen Überwachungscomputer. Das Schienenfahrzeug kann eine Kontrolleinheit aufweisen. Die Sensoreinheit kann einen optischen Sensor und/oder einen Lidar-Sensor umfassen. Die Sensoreinheit kann sowohl den Innenraum des Schienenfahrzeugs als auch den Aussenraum des Schienenfahrzeugs dreidimensional berührungslos abtasten. Durch den Antrieb ist die Tür öffenbar und schliessbar. Der Überwachungscomputer ist mit der Sensoreinheit datentechnisch verbunden. Die Kontrolleinheit kann mit dem Überwachungscomputer datentechnisch verbunden sein. Insbesondere durch die Sensoreinheit ist zumindest die Anwesenheit von Passagieren im Innenraum und im Aussenraum, der Schliesszustand der Tür sowie die Anwesenheit von Hindernissen in der Türöffnung detektierbar.

Ein solches Schienenfahrzeug kann störungsarm und zuverlässig betrieben werden.

Da ein Schienenfahrzeug im Fall einer Türstörung mindestens eine Verspätung erleidet und die Türe für die Passagiere oft nicht mehr zur Verfügung steht und schlimmstenfalls das Schienenfahrzeug ganz ausfällt, sollten Türstörungen möglichst selten vorkommen. Ein einfacheres und ausfallsichereres System zur Überwachung von Tür- und weiteren Funktionen im Türumfeld ist daher wünschenswert.

Eine höhere Zuverlässigkeit der Tür und damit des Schienenfahrzeugs kann dadurch erreicht werden, dass möglichst viele Funktionen der Überwachung der Türe und des Türumfelds statt wie bisher durch verschiedene, spezialisierte Sensoren durch ein Sensorsystem mit einer reduzierten Anzahl an Komponenten realisiert werden. Die Sensoreinheit kann dabei lediglich einen Sensor umfassen. Der eine Sensor kann eine Kamera sein.

Bei der Detektion des Schliesszustands kann durch die Sensoreinheit festgestellt werden, dass die Tür geschlossen ist und sich somit kein Spalt mehr zwischen den Türblättern befindet. Es ist auch möglich, dass bei der Detektion des Schliesszustands alternativ oder zusätzlich dazu die Verriegelung der Türblätter detektiert wird. Dies kann die gegenseitige Verriegelung der Türblätter sein und/oder die Verriegelung der Türblätter mit dem Türrahmen oder einem anderen Teil des Schienenfahrzeugs.

Es ist möglich, dass bei der Detektion des Schliesszustandes Daten von der Sensoreinheit aufgenommen und die Rohdaten von der Sensoreinheit an den Überwachungscomputer gesendet werden. Es ist möglich, dass die Sensoreinheit eine Sensorrecheneinheit umfasst und die Rohdaten zumindest teilweise durch die Sensorrecheneinheit verarbeitet werden und anschliessend von der Sensorrecheneinheit an den Überwachungscomputer gesendet werden. Der Überwachungscomputer verarbeitet dann die bereits von der Sensorrecheneinheit bearbeiteten Daten weiter. Es ist möglich, dass die Sensorrecheneinheit einer Kamera der Sensoreinheit zugeordnet ist. Es ist möglich, dass durch die Daten der Kamera mittels der Sensorrecheneinheit Passagiere oder Gegenstände in dem Detektionsbereich festgestellt werden und die Daten betreffend die Anwesenheit des Passagiers oder des Gegenstands von der Sensorrecheneinheit an den Überwachungscomputer gesendet und von dem Überwachungscomputer weiterverarbeitet werden.

Es ist möglich, dass die mechanische Verriegelung der Türblätter durch ein Signal angezeigt wird, welches durch die Sensoreinheit detektierbar ist. Das Signal kann durch eine Kamera der Sensoreinheit detektierbar sein. Es ist möglich, dass das Signal mechanisch erzeugt wird.

Es ist möglich, dass die Verriegelung im verriegelten Zustand der Tür durch ein mechanisches Signal anzeigbar ist, wobei bei dem Verriegelungsvorgang mit dem Verriegelungsmechanismus ein mechanisches Verriegelungssignal bewegt wird. Bei einer verriegelten Tür ist dann eine Verriegelungsposition des Verriegelungssignals durch die Sensoreinheit detektierbar und bei einer entriegelten Tür ist eine Entriegelungsposition des Verriegelungssignals durch die Sensoreinheit detektierbar. Auf diese Weise ist sichergestellt, dass der Verriegelungszustand der Tür zuverlässig detektierbar ist. Es ist möglich, dass mehrere mechanische Verriegelungssignale durch die Sensoreinheit detektierbar sind. Auf diese Weise entsteht Redundanz und der Verriegelungszustand der Tür kann selbst dann detektiert werden, wenn ein Verriegelungssignal verunreinigt oder durch einen Gegenstand oder einen Passagier bedeckt ist. Es ist möglich, dass die Verriegelungssignale mit einem Reflektor versehen sind. Es ist möglich, dass die Verriegelungssignale mit einer speziellen Detektionsfarbe versehen sind, welche sich in besonderem Masse für die Detektion mit einer Kamera eignet.

Es ist möglich, dass das Detektionssignal elektromechanisch erzeugt wird, beispielsweise indem ein Aktuator ein Signal verschiebt und das Signal von der Sensoreinheit detektierbar ist.

Es ist möglich, dass das Schienenfahrzeug für je eine Türöffnung jeweils eine Sensoreinheit aufweist. Dann weist das Schienenfahrzeug so viele Sensoreinheiten wie Türöffnungen auf. Türöffnungen sind Türöffnungen für die Passagiere in der Aussenhülle des Schienenfahrzeugs. Türöffnungen für Personal (Führerstand) oder für Gepäck oder für die Wartung des Schienenfahrzeugs sind nicht zwingend mit einer Sensoreinheit ausgebildet. Der Innenraum des Schienenfahrzeugs ist der Innenraum im Bereich der jeweiligen Türöffnung, in dem sich Passagiere aufhalten oder durch welchen sich Passagiere bewegen, welche durch die Türöffnung gelangen möchten. Der Aussenraum des Schienenfahrzeugs ist der Raum ausserhalb der jeweiligen Schienenfahrzeugtür, in dem sich Passagiere aufhalten oder bewegen, die durch die jeweilige Türöffnung gelangen möchten.

Eine datentechnische Verbindung ist eine Verbindung, durch die Daten übertragbar sind. Die Verbindung kann kabelgebunden sein. Die Kontrolleinheit kann im Führerstand des Schienenfahrzeugs angeordnet sein. Es ist auch möglich, dass die Kontrolleinheit in einem anderen Bereich des Schienenfahrzeugs angeordnet ist, beispielsweise wenn es sich bei dem Schienenfahrzeug um ein autonom fahrendes Schienenfahrzeug ohne Führerstand handelt.

Es ist möglich, dass durch die Sensoreinheit ein Öffnungswunsch durch einen Passagier in dem Innenraum und/oder dem Aussenraum des Schienenfahrzeugs detektierbar ist. Es ist möglich, dass die Sensoreinheit die Anwesenheit eines Passagiers detektiert und der Überwachungscomputer die Anwesenheit des Passagiers als Öffnungswunsch und interpretiert. Es ist möglich, dass die Sensoreinheit eine bestimmte Geste eines Passagiers, beispielsweise ein Wischen oder ein Halten der Handfläche des Passagiers auf einer bestimmten Höhe für einen bestimmten Zeitraum, als Öffnungswunsch interpretiert.

Es ist möglich, dass durch die Sensoreinheit detektierbar ist, ob ein Gegenstand oder ein Körperteil eines Passagiers zwischen den Türblättern eingeklemmt ist.

Es ist möglich, dass durch die Sensoreinheit die Anwesenheit von Hindernissen oder Personen in dem Türbereich detektierbar ist. Der Türbereich ist der Bereich, in dem sich die Türblätter bewegen.

Die Sensoreinheit kann an der Innenseite und/oder an der Aussenseite des Schienenfahrzeugs angeordnet sein. Es ist möglich, dass die Sensoreinheit zentral an der oberen Kante der Türöffnung angeordnet ist. Dann ist die Sensoreinheit sowohl an der Innenseite als auch an der Aussenseite des Schienenfahrzeugs angeordnet und durch die Sensoreinheit ist vorteilhaft sowohl der Innenraum als auch der Aussenraum des Schienenfahrzeugs detektierbar.

Die Sensoreinheit kann eine Beleuchtungsvorrichtung umfassen.

Es ist möglich, dass sie Sensoreinheit einen oder mehrere verschiedene Sensoren umfasst. Die Sensoreinheit kann eine Kamera umfassen. Es ist möglich, dass die Sensoreinheit einen Lidar-Sensor (basieren auf Radar) oder einen auf Strahlen (z.B. Laser) basierenden Sensor umfasst. Derartige Sensoren senden Strahlen (z.B. Radar/ Laser) aus und detektieren die Reflektion dieser Strahlen von Objekten.

Durch die reflektierten Strahlen kann durch ein Computerprogramm eine 3D-Repräsentation des detektieren Raumes erzeugt werden.

Es ist möglich, dass die Sensoreinheit mehrere Sensoren umfasst, die unterschiedlichen Typs sind. Dann können die Messergebnisse der unterschiedlichen Sensoren durch ein Computerprogramm verglichen und/oder überlagert werden und Messfehler können ausgeglichen werden. Ausserdem ist gewährleistet, dass die Sensoranordnung selbst bei dem Ausfall eines Sensors noch ausreichende Ergebnisse liefert.

Durch die Anordnung von mehreren Sensoren unterschiedlichen Typs in der Sensoreinheit ist die Sensorvorrichtung zuverlässig und robust ausgebildet und die Zuverlässigkeit und Betriebssicherheit des gesamten Schienenfahrzeugs ist gewährleistet.

Es ist möglich, dass eine Tür beim Ausfall einer Sensoreinheit oder eines Überwachungscomputers standardmässig gesperrt ist. Es ist möglich, dass die Sperrung der Türe an einer Anzeigevorrichtung den Passagieren angezeigt wird.

Es ist möglich, dass die Sensoreinheit drei Sensoren unterschiedlichen Typs umfasst. Dann können die Daten der drei Sensoren verglichen werden. Falls die Daten eines Sensors von den Daten der zwei anderen Sensoren abweichen und die zwei anderen Sensoren im Wesentlichen identische Daten liefern, können nur die Daten der zwei Sensoren, die im Wesentlichen die gleichen Daten liefern, verarbeitet werden. Beispielsweise ist es möglich, dass der Innenraum und/oder der Aussenraum des Schienenfahrzeugs durch eine Kamera, einen Lidar-Sensor und durch einen Lasersensor der Sensoreinheit abgetastet wird und der Überwachungscomputer von den drei Sensoren zwei bezüglich des Informationsgehalts im Wesentlichen identische Daten identifiziert und diese Daten weiterverarbeitet und beispielsweise an die Kontrolleinheit sendet. Es ist auch möglich, dass die Sensoreinheit zwei oder drei Kameras umfasst.

Die Sensoreinheit kann eine Kamera umfassen. Auf der Kontrolleinheit kann ein Bild aufgenommen durch die Kamera anzeigbar sein.In diesem Fall kann die Kamera in ein in VSS (Video Surveillance System) integriert sein.

Dadurch ist es möglich, dass dem Lokführer ein Bild einer Türöffnung und/oder einer Tür angezeigt wird. Dadurch kann der Lokführer die Tür manuell durch eine Eingabe in die Kontrolleinheit öffnen oder schliessen, wenn die Tür durch Passagiere oder Gegenstände blockiert ist. Ausserdem ist es möglich, dass an der Tür eine Lautsprechereinrichtung angeordnet ist und der Lokführer den Passagieren durch die Lautsprechereinrichtung eine Handlungsanweisung erteilt, wenn die Tür nicht bedient werden kann. Es ist möglich, dass auf der Kontrolleinheit Bilder aufgenommen von Kameras von mehreren Sensoreinheiten anzeigbar sind.

Die Sensoreinheit und/oder der Antrieb können lediglich einen Datenanschluss und/oder lediglich einen Stromanschluss aufweisen.

Durch die Ausbildung der Sensoreinheit kann die Sensoreinheit und/oder der Antrieb deutlich einfacher ausgebildet sein als die aus dem Stand der Technik bekannten Sensoreinheiten und Antriebe. Die Tür kann ein Türblatt oder zwei Türblätter aufweisen. Es kann sich um eine Schwenk-Schiebetür oder eine Schiebetüre handeln. Die Tür kann ein- oder zweiflügelig ausgebildet sein.

Durch die Sensoreinheit kann die Anwesenheit eines Bahnsteigs, die Bahnsteighöhe sowie die horizontale Distanz des Bahnsteigs zum Schienenfahrzeug detektierbar sein.

Dadurch ist es möglich, die Tür nur zu öffnen, wenn sich an der Aussenseite des Schienenfahrzeugs ein Bahnsteig befindet. Durch die Detektion der Bahnsteighöhe sowie der horizontalen Distanz des Bahnsteigs zum Schienenfahrzeug ist es möglich, einen Schiebetritt oder einen Klapptritt angepasst an die jeweilige Bahnsteighöhe und an die jeweilige Entfernung des Bahnsteigs zu dem Schienenfahrzeug auszufahren. Dadurch ist das Schienenfahrzeug äusserst flexibel einsetzbar und es wird verhindert, dass eine grössere Lücke zwischen dem Schiebetritt und dem Bahnsteig entsteht, was für die Passagiere des Schienenfahrzeugs eine Gefahr darstellen würde.

Es ist möglich, dass eine Tür gesperrt ist, solange sich kein Bahnsteig vor der Türe befindet. Es ist möglich, dass durch die Sensoreinheit detektierbar ist, ob sich das Schienenfahrzeug in Bewegung befindet oder nicht. Es ist möglich, dass auch die vertikale Distanz des Bahnsteigs zu einem Schiebetritt der Tür detektierbar ist.

Es ist möglich, dass in dem Bereich der Tür eine ausfahrbare Zustiegshilfe, beispielsweise ein Rollstuhllift, ein Klapp- oder ein Schiebetritt, ausgebildet ist.

Es ist möglich, dass durch die Sensoranordnung detektierbar ist, ob eine Zustiegshilfe, insbesondere ein Schiebetritt des Schienenfahrzeugs frei von Gegenständen und/oder Passagieren ist. Frei bedeutet, dass sich im Wesentlichen keine Gegenstände oder Passagiere auf dem Schiebetritt befinden. Durch die Sensoreinheit kann die Position des Schienenfahrzeugs am Bahnsteig ermittelbar sein. Es ist möglich, dass durch die Sensoreinheit der Bahnsteig überwachbar ist und ein Bildsignal der Sensoreinheit an ein oder mehrere Überwachungsmonitore sendbar ist. Die Überwachungsmonitore können sich innerhalb des Schienenfahrzeugs oder ausserhalb des Schienenfahrzeugs befinden.

Durch die Sensoreinheit können einsteigende und/oder aussteigende Passagiere zählbar sein.

Es ist möglich, dass durch sämtliche Sensoreinheiten des Schienenfahrzeugs die Zählung von Passagieren möglich ist. Die Sensoreinheiten können das jeweilige Zählergebnis an den Überwachungscomputer senden. Es ist möglich, dass der Überwachungscomputer das Zählergebnis an die Kontrolleinheit sendet. In dem Überwachungscomputer und/oder der Kontrolleinheit können die Zählergebnisse der Sensoreinheiten summiert bzw. subtrahiert werden. So ist die Auslastung des Schienenfahrzeugs feststellbar. Dadurch kann eine Überlastung des Schienenfahrzeugs verhindert werden. Ausserdem können dadurch Daten über die Nutzung der Strecke durch Passagiere der Schienenfahrzeuge erhoben werden. Anhand der Daten können dann Fahrpläne angepasst und das Angebot für die Passagiere durch ein Schienenfahrzeugunternehmen verbessert werden.

Es ist möglich, dass durch den Überwachungscomputer die Zählergebnisse der Sensoreinheiten summiert bzw. subtrahiert werden und anschliessend mit einem Schwellenwert verglichen werden. Bei einer Überschreitung des Schwellenwertes ist es möglich, dass der Überwachungscomputer ein Überschreitsignal an die Kontrolleinheit sendet. Es ist möglich, dass das Überschreitsignal durch die Kontrolleinheit anzeigbar ist. Es ist möglich, dass der Überwachungscomputer beim Überschreiten des Schwellenwertes die entsprechende Tür blockiert, so dass keine weiteren Passagiere von dem Aussenraum der entsprechenden Tür des Schienenfahrzeuges in den Innenraum der entsprechenden Tür des Schienenfahrzeugs gelangen können aber noch Passagiere von dem Innenraum der entsprechenden Tür des Schienenfahrzeuges in den Aussenraum der entsprechenden Tür des Schienenfahrzeugs gelangen können.

Es ist möglich, dass ein oder mehrere Überwachungscomputer eines Schienenfahrzeugwagens durch Addition oder Subtraktion der Zählwerte der Sensoreinheiten die Auslastung eines Schienenfahrzeugwagens bestimmt wird. Es ist möglich, dass ein Auslastungssignal von dem Überwachungscomputer an die Kontrolleinheit gesendet wird. Wenn ein Schienenfahrzeug aus mehreren Schienenfahrzeugwagen besteht, ist es möglich, dass die Auslastung von mehreren Schienenfahrzeugwagen wie oben beschrieben ermittelt wird und die jeweiligen Überwachungscomputer der jeweiligen Schienenfahrzeugwagen die jeweiligen Auslastsignale an einen Auslastcomputer senden, der im Schienenfahrzeug angeordnet ist. Durch den Auslastcomputer kann die Auslastung der einzelnen Schienenfahrzeugwagen verglichen werden.

Es ist möglich, dass das Schienenfahrzeug Anzeigevorrichtungen, beispielsweise Monitore, aufweist und der Auslastcomputer die Auslastsignale an die Anzeigevorrichtung sendet. Dadurch können Passagiere in Echtzeit die Auslastung der Schienenfahrzeugwagen sehen und sich entsprechend in den Schienenfahrzeugwagen verteilen.

Es ist möglich, dass der Auslastcomputer ein Empfehlungssignal generiert und das Empfehlungssignal an die Anzeigevorrichtungen sendet, welche das Empfehlungssignal anzeigen. Durch das Empfehlungssignal wird den Passagieren empfohlen, in dem Bereich des Schienenfahrzeugs zu verharren, in dem sie sich aufhalten oder es wird den Passagieren empfohlen, in einen anderen Bereich des Schienenfahrzeugs zu wechseln.
Die Anzeigevorrichtungen können von dem Innenbereich und/oder dem Aussenbereich des Schienenfahrzeugs sichtbar sein. Passagiere in dem Aussenbereich des Schienenfahrzeugs können durch eine Anzeige eines Auslastsignals und/oder eines Empfehlungssignals an der Aussenseite des Schienenfahrzeugs zu einem Schienenfahrzeugwagen geleitet werden, welcher weniger ausgelastet ist als der Schienenfahrzeugwagen, vor dem sie sich befinden.

Passagiere in dem Innenbereich des Schienenfahrzeugs können durch eine Anzeige eines Auslastsignals und/oder eines Empfehlungssignals an der Innenseite des Schienenfahrzeugs zu einem Schienenfahrzeugwagen geleitet werden, welcher eine geringere Auslastung aufweist als der Schienenfahrzeugwagen, in dem sie sich befinden.

Es ist möglich, dass der Auslastcomputer mit einer Kommunikationseinrichtung verbunden ist, wobei sich die Kommunikationseinrichtung auf oder in dem Schienenfahrzeug befindet. Mittels der Kommunikationseinrichtung kann das Auslastsignal an eine Leitstelle des Schienennetzes gesendet und von der Leitstelle an einen Bahnhof gesendet werden, in den das Schienenfahrzeug einfahren wird. In dem Bahnhof ist das Auslastsignal dann über Anzeigevorrichtungen anzeigbar. Auf diese Weise wird den wartenden Passagieren in dem Bahnhof die Auslastung der Schienenfahrzeugwagen des herannahenden Schienenfahrzeugs angezeigt. Dementsprechend können sich die Passagiere auf dem Bahnsteig in Sektoren anordnen, in denen Schienenfahrzeugwagen des Schienenfahrzeugs zum Stillstand kommen werden, welche eine geringere Auslastung aufweisen als andere Schienenfahrzeugwagen des Schienenfahrzeugs.

Durch die Sensoreinheit kann feststellbar sein, ob das Schienenfahrzeug in Bewegung ist.

Dadurch kann die Tür gesperrt werden, solange das Schienenfahrzeug in Bewegung ist. So wird sichergestellt, dass keine Passagiere das Schienenfahrzeug verlassen können, solange das Schienenfahrzeug in Bewegung ist.

Es ist möglich, dass durch den Überwachungscomputer mittels der Daten der Sensoreinheit überprüft wird, ob das Schienenfahrzeug in Bewegung ist und ob sich vor der Tür des Schienenfahrzeugs ein Bahnsteig befindet. Dann wird die Tür nur entsperrt, wenn das Schienenfahrzeug steht und sich vor der Tür des Schienenfahrzeugs ein Bahnsteig befindet.

Das Schienenfahrzeug kann mindestens zwei Türöffnungen und mindestens zwei, die Türöffnung verschliessenden Türen aufweisen. Pro Tür kann eine Sensoreinheit und ein Antrieb ausgebildet sein und es können je zwei Sensoreinheiten mit demselben Überwachungscomputer datentechnisch verbunden sein. Es ist möglich, dass zwei Sensoreinheiten von gegenüberliegenden Türen des Schienenfahrzeugs mit demselben Überwachungscomputer datentechnisch verbunden sind.

Dies ist vorteilhaft, da üblicherweise nur die in Fahrtrichtung rechte oder die linke von zwei gegenüberliegenden Türen geöffnet werden muss. Somit muss der Überwachungscomputer im Wesentlichen nur die Kapazität für eine Sensoreinheit aufweisen. Bei einem Schienenfahrzeug bzw. Schienenfahrzeugwagen mit vier Türen sind dann zwei Überwachungscomputer angeordnet.

Es ist möglich, dass die beiden Überwachungscomputer datentechnisch verbunden sind. Beim Ausfall eines Überwachungscomputers kann dann dessen Aufgabe zumindest teilweise von dem anderen Überwachungscomputer übernommen werde. Dadurch entsteht bei den Überwachungscomputern eine Redundanz, und die Zuverlässigkeit der Türüberwachung und des Schienenfahrzeugs ist erhöht.
Es ist möglich, dass die Überwachungscomputer an einen Zugbus angeschlossen sind. Es ist auch möglich, dass zusätzlich sämtliche Sensoreinheiten an den Zugbus angeschlossen sind.

Der Überwachungscomputer kann durch ein Signal der Kontrolleinheit abschaltbar und startbar sein.

Dadurch ist es möglich, im Betrieb des Schienenfahrzeuges Fehler des Überwachungscomputers zu beheben, indem der Überwachungscomputer von einem Lokführer abgeschaltet und neu gestartet wird.

Die Aufgabe der Erfindung wird ausserdem gelöst durch ein computerimplementiertes Verfahren zur Überwachung einer Tür in einer Türöffnung eines Schienenfahrzeugs wie vorhergehend beschrieben. Das Verfahren umfasst die folgenden Schritte:
- Berührungsloses dreidimensionales Abtasten des Innenraums und/oder des Aussenraums und insbesondere der Türöffnung durch die Sensoreinheit,
- Senden eines Abtastsignals von der Sensoreinheit an den Überwachungscomputer,
- Verarbeiten des Abtastsignals durch den Überwachungscomputer zu einem Freigabesignal oder einem Blockiersignal für die Tür,
- Senden eines Freigabesignals von dem Überwachungscomputer an die Kontrolleinheit, falls sich keine Gegenstände oder Passagiere im Türbereich befinden,
- Senden eines Blockiersignals und insbesondere eines Bildsignals von einer Kamera der Sensoreinheit an die Kontrolleinheit, falls sich Gegenstände oder Passagiere im Türbereich befinden,
- Insbesondere Anzeigen des Freigabesignals oder des Blockiersignals und insbesondere des Bildsignals durch die Kontrolleinheit.

Ein solches Verfahren ist zuverlässig durchführbar und hat im Wesentlichen die gleichen Vorteile wie ein Schienenfahrzeug wie vorhergehend beschrieben.

Es ist möglich, dass das Verfahren wie vorhergehend beschrieben die folgenden weiteren Schritte umfasst:
- Senden des Freigabesignals von dem Überwachungscomputer an die Antriebseinheit, falls ein Freigabesignal durch den Überwachungscomputer generiert wurde,
- Senden des Blockiersignals von dem Überwachungscomputer an die Antriebseinheit, falls ein Blockiersignal durch den Überwachungscomputer generiert wurde.

Es ist möglich, dass das Verfahren wie vorhergehend beschrieben die folgenden weiteren Schritte umfasst:
- Senden eines Alarmsignals von dem Überwachungscomputer an eine Alarmeinrichtung, falls von dem Überwachungscomputer ein Blockiersignal generiert wurde,
- Erneutes berührungsloses dreidimensionales Abtasten des Innenraums und/oder des Aussenraums und insbesondere der Türöffnung durch die Sensoreinheit,
- Senden eines Freigabesignals von dem Überwachungscomputer an die Kontrolleinheit, falls sich keine Gegenstände oder Passagiere im Türbereich befinden,
- Senden eines Blockiersignals und insbesondere eines Bildsignals von einer Kamera der Sensoreinheit an die Kontrolleinheit, falls sich Gegenstände oder Passagiere im Türbereich befinden.

Die Alarmeinrichtung kann beispielsweise ein Alarmlicht, ein Alarmlautsprecher oder ein Alarmmonitor oder eine Kombination dieser Vorrichtungen sein. Durch die Alarmeinrichtung wird den Passagieren angezeigt, dass sich Gegenstände und/oder Passagiere im Bereich der Tür befinden und die Tür geschlossen oder geöffnet werden soll. Die Aktivierung der Alarmeinrichtung ist somit ein Signal an die Passagiere, den Türbereich zu verlassen oder den Türbereich freizuräumen. Anschliessend wird durch berührungsloses, dreidimensionales Abtasten erneut geprüft, ob sich Personen oder Passagiere im Türbereich befinden.

Es ist möglich, dass ein oder mehrere der genannten Verfahrensschritte wiederholt ablaufen.

Das Verfahren wie oben beschrieben kann die folgenden weiteren Schritte umfassen:
- Detektieren der horizontalen Distanz des Bahnsteigs zum Schienenfahrzeug durch die Sensoreinheit,
- Senden der detektierten Distanz von der Sensoreinheit zu dem Überwachungscomputer,
- Ermitteln eines Ausfahrsignals mit einer Ausfahrweite eines Schiebetritts durch den Überwachungscomputer,
- Senden eines Ausfahrsignals mit der Ausfahrweite von dem Überwachungscomputer an den Schiebetritt.

Durch ein solches Verfahren kann der Schiebetritt präzise ausgefahren werden und es wird verhindert, dass sich zwischen dem Schiebetritt und dem Bahnsteig Lücken bilden, in denen sich Passagiere verhaken könnten oder über die Passagiere stolpern könnten.

Das Verfahren wie oben beschrieben kann die folgenden weiteren Schritte umfassen:
- detektieren der Bahnsteighöhe durch die Sensoreinheit,
- Senden der detektierten Bahnsteighöhe von der Sensoreinheit zu dem Überwachungscomputer,
- Ermitteln eines Ausfahrsignals mit einer Ausfahrhöhe des Schiebetritts durch den Überwachungscomputer,
- Senden des Ausfahrsignals mit der Ausfahrhöhe von dem Überwachungscomputer an den Schiebtritt.

Es ist möglich, dass ein Halt eines Schienenfahrzeugs wie vorhergehend beschrieben an einem Bahnhof wie folgt abläuft:
Bei in einen Haltebahnhof einfahrendem Schienenfahrzeug erteilt der Lokführer über die Kontrolleinheit einen Öffnungsbefehl.

Dies kann selektiv für eine einzelne Tür, eine Gruppe von Türen oder für alle Türen erfolgen.

Die Kontrolleinheit sendet den Öffnungsbefehl an den Überwachungscomputer.

Der Überwachungscomputer veranlasst die Sensoreinheit zu detektieren, ob das Schienenfahrzeug steht. Falls das Schienenfahrzeug noch fährt, wird durch die Sensoreinheit in regelmässigen Abständen detektiert, ob das Schienenfahrzeug noch fährt.

Falls der Stillstand nach einer bestimmten Zeit nicht erkannt wird, erfolgt eine Fehlermeldung der Sensoreinheit an den Überwachungscomputer und der Überwachungscomputer sendet die Fehlermeldung an die Kontrolleinheit, wo die Fehlermeldung dem Lokführer angezeigt wird. Dies kann beispielsweise nach 10 Sekunden erfolgen, wobei durch die Sensoreinheit innerhalb von 10 Sekunden ab dem Öffnungsbefehl des Lokführers jeweils einmal pro Sekunde detektiert wird, ob das Schienenfahrzeug zum Stillstand gelangt ist.

Hat die Sensoreinheit den Stillstand des Schienenfahrzeuges detektiert, sendet die Sensoreinheit ein entsprechendes Signal an den Überwachungscomputer und der Überwachungscomputer veranlasst die Sensoreinheit zu detektieren, ob ein Bahnsteig vorhanden ist.

Hat die Sensoreinheit einen Bahnsteig detektiert, sendet die Sensoreinheit ein entsprechendes Signal an den Überwachungscomputer und der Überwachungscomputer veranlasst optional die Sensoreinheit, die Bahnsteighöhe und -entfernung zur Türaussenseite zu ermitteln. Anschliessend sendet die Sensoreinheit die entsprechenden Signale an den Überwachungscomputer.

Es ist möglich, dass die Sensoreinheit die detektierten Daten des Bahnsteigs in der Sensorrecheneinheit verarbeitet und die schon von der Sensorrecheneinheit verarbeiteten Daten anschliessend an den Überwachungscomputer sendet, wo die gesendeten Daten weiterverarbeitet werden. Es ist möglich, dass durch die Sensoreinheit Rohdaten des Bahnsteigs an den Überwachungscomputer gesendet werden.

Der Überwachungscomputer veranlasst die Sensoreinheit zu überprüfen, ob der Bereich, in den ein Schiebetritt ausfahren soll frei von Hindernissen ist.

Falls dies der Fall ist, sendet die Sensoreinheit ein entsprechendes Signal an den Überwachungscomputer. Der Überwachungscomputer bestimmt die Parameter, anhand derer der Schiebetritt ausgefahren werden soll und sendet die Parameter und den Ausfahrbefehl an einen Antrieb des Schiebetritts.

Ist der Schiebetritt wie geplant ausgefahren sendet der Antrieb des Schiebetritts ein Bestätigungssignal an den Überwachungscomputer. Jetzt kann die eigentliche Türe geöffnet werden. Dies erfolgt, wenn von der Sensoreinheit Passagiere detektiert werden, die ein- oder aussteigen wollen. Solche Passagiere können z.B. daran erkannt werden, dass sie vor der Türe stehen oder sich darauf zu bewegen.

Es ist auch möglich, dass der Antrieb kein Bestätigungssignal an den Überwachungscomputer sendet und ausschliesslich durch die Sensoreinheit festgestellt wird, ob der Schiebetritt wie geplant ausgefahren wurde. Dann kann der Schiebetritt einfach und somit ausfallsicher und robust konstruiert werden.

Weiter muss der Türbereich (jener Platz, der für die Türbewegung benötigt wird) frei sein, was ebenfalls durch die Sensoreinheit und von dem Überwachungscomputer kontrolliert wird. Ist dies gegeben, sendet der Überwachungscomputer einen Öffnungsbefehl an die Antriebseinheit der Tür.

Es ist möglich, dass die Sensoreinheit die Dauer des Öffnungsvorgangs und/oder die Geräuschentwicklung bei dem Öffnungsvorgang und/oder Vibrationen bei dem Öffnungsvorgang detektiert.

Dasselbe ist auch bei dem Schliessvorgang möglich. Die erhobenen Daten sendet die Sensoreinheit an den Überwachungscomputer. Der Überwachungscomputer vergleicht die empfangenen Daten von der Sensoreinheit mit bestimmten Schwellenwerten. Wird einer der Schwellenwerte überschritten, generiert der Überwachungscomputer ein Störsignal und sendet dies an die Kontrolleinheit.

Anschliessend werden die ein- und aussteigenden Passagiere durch die Sensoreinheit gezählt und die Sensoreinheit sendet die Zähldaten an den Überwachungscomputer.

In regelmässigen Zeitabständen detektier die Sensoreinheit bei geöffneter Tür, ob sich noch Passagiere im Bereich der Türöffnung befinden, welche ein- oder aussteigen möchten. Stellt die Sensoreinheit fest, dass sich keine Passagiere mehr im Bereich der Türöffnung befinden und kein Passagier mehr ein- oder aussteigen möchte, sendet die Sensoreinheit ein entsprechendes Signal an den Überwachungscomputer. Anschliessend sendet der Überwachungscomputer einen Schliessbefehl an die Antriebseinheit der Tür und die Antriebseinheit schliesst die Tür.

Der Überwachungscomputer veranlasst die Sensoreinheit, den Schliessvorgang der Tür zu detektieren. Wird durch die Sensoreinheit detektiert, dass die Türe vollständig geschlossen und nichts eingeklemmt ist sendet die Sensoreinheit ein entsprechendes Signal an den Überwachungscomputer und der Überwachungscomputer sendet ein entsprechendes Signal an die Kontrolleinheit.

Zur Abfahrt gibt der Lokführer einen Schliessbefehl in die Kontrolleinheit ein und die Kontrolleinheit sendet ein entsprechendes Signal an den oder die Überwachungscomputer. Die Überwachungscomputer überprüfen, ob die Türen geschlossen sind. Falls die Türen geschlossen sind, sendet der entsprechende Überwachungscomputer ein entsprechendes Signal an die Kontrolleinheit. Ist eine Tür nicht geschlossen, veranlasst der entsprechende Überwachungscomputer einen Schliessvorgang wie vorhergehend beschrieben.

Durch die Sensoreinheit wird überprüft, ob die Zustiegshilfen, insbesondere die Schiebetritte frei sind, d.h. niemand darauf steht oder sich etwas darauf befindet. Wenn die Schiebetritte frei sind, sendet die Sensoreinheit ein entsprechendes Signal an den Überwachungscomputer und der Überwachungscomputer sendet ein Einfahrsignal an den Antrieb des Schiebetritts.

Die Aufgabe der Erfindung wird weiterhin durch Computerprogrammprodukt gelöst. Das Computerprogrammprodukt umfasst Befehle, die bewirken, dass die Vorrichtung wie vorhergehend beschrieben die Verfahrensschritte wie vorhergehend beschrieben ausführt.

Die Aufgabe der Erfindung wird weiterhin gelöst durch ein Computerlesbares Medium, auf dem das Computerprogramm wie vorhergehend beschrieben gespeichert ist.

Die Erfindung wird in den folgenden Figuren näher erläutert. Es zeigt:
- Figur 1:: Eine Ansicht eines Schienenfahrzeugs mit zwei Türen, Sensoreinheiten und Überwachungscomputern,
- Figur 2:: eine Ansicht eines Schienenfahrzeugs mit zwei Türen, Sensoreinheiten, einem Überwachungscomputer und einer Kontrolleinheit,
- Figur 3:: ein Ablaufplan eines Verfahrens zur Überwachung einer Tür eines Schienenfahrzeugs,
- Figur 4:: ein Teilquerschnitt eines Schienenfahrzeugs mit zwei Sensoreinheiten und einem Schiebetrittbrett,
- Figur 5:: eine Draufsicht auf ein Schienenfahrzeug mit zwei verbundenen Überwachungscomputern,
- Figur 6:: eine Draufsicht auf ein Schienenfahrzeug mit zwei verbundenen Überwachungscomputern und Sensoreinheiten, die datentechnisch verbunden sind.

Die Figur 1 zeigt eine Ansicht eines Schienenfahrzeugs 1 mit einem Wagenkasten 12 und zwei Türen 3. Das Schienenfahrzeug 1 weist vier Räder 13 auf. Das Schienenfahrzeug 1 weist zwei Türöffnungen 2 auf, in denen die Türen 3 angeordnet sind. Bei jeder Tür 3 ist ein Schiebetritt 14 angeordnet. In dem Wagenkasten 12 sind im Innenraum 6 im Bereich von jeder Türöffnung 2 zwei Sensoreinheiten 4 angeordnet. Die zwei Sensoreinheiten 4 einer Tür 3 sind jeweils mit einem Überwachungscomputer 8 durch eine Verbindung 9 datentechnisch verbunden. Auch die zwei Überwachungscomputer 8 sind durch eine Verbindung 9 datentechnisch Verbunden. Die Verbindung 9 reicht von den Sensoreinheiten 4 zu den Enden 18 des Schienenfahrzeugs 1, wo sie mit einer Verbindung (nicht dargestellt) eines anderen Schienenfahrzeugs (nicht dargestellt) verbunden werden können.

Die Figur 2 zeigt eine Ansicht eines Schienenfahrzeugs 1 analog zu der Figur 1. Anders als in der Figur 1 weist das Schienenfahrzeug 1 in der Figur 2 einen Führerstand 11 auf. In dem Führerstand 11 ist eine Kontrolleinheit 10 angeordnet. Die Kontrolleinheit 10 ist mit den Sensoreinheiten 4 und mit dem Überwachungscomputer 8 jeweils datentechnisch verbunden. In der Figur 2 sind im Innenraum 6 des Schienenfahrzeugs 1 jeweils drei Sensoreinheiten 4 für je eine Türöffnung 2 angeordnet.

Die Figur 3 zeigt einen Ablaufplan eines Verfahrens zur Überwachung einer Tür (nicht dargestellt) eines Schienenfahrzeugs (nicht dargestellt). Der Ablaufplan umfasst die folgenden Schritte:
a) Öffnungsbefehl Lokführer
b) Detektieren der Zugbewegung durch die Sensoreinheit
c) Feststellen durch die Sensoreinheit, ob ein Bahnsteig vorhanden ist
d) Feststellen durch die Sensoreinheit, ob die Höhe des Bahnsteigs und der Abstand des Bahnsteigs zu dem Schienenfahrzeug innerhalb eines Parameters verlaufen
e) Feststellen durch die Sensoreinheit, ob der Schiebetritt frei ist
f) Bestimmen des Ausfahrabstands des Schiebtritts
g) Ausfahren des Schiebetritts auf den ermittelten Ausfahrabstand
h) Bestimmen, ob der Türbereich frei ist, insbesondere durch die Sensoreinheit
i) Bestimmen, insbesondere durch die Sensoreinheit, ob ein Passagier bereit zum Einsteigen in das Schienenfahrzeug oder zum Aussteigen aus dem Schienenfahrzeug ist
j) Öffnen der Tür
k) Tür vollständig geöffnet
l) Zählung der ein- und aussteigenden Passagiere, insbesondere durch die Sensoreinheit
m) Feststellen, insbesondere durch die Sensoreinheit, ob noch Passagiere einsteigen oder aussteigen
n) Feststellen, insbesondere durch die Sensoreinheit, ob der Türbereich frei ist
o) Schliessen der Tür
p) Tür vollständig geschlossen
q) Beenden des Passagierzählungsmodus
r) Feststellen, insbesondere durch die Sensoreinheit, ob der Schiebetritt frei ist
s) Einfahren des Schiebetritts
t) Schiebetritt vollständig eingefahren
u) Meldung der Abfahrbereitschaft von dem Überwachungscomputer an die Kontrolleinheit
v) Schliessbefehl des Lokführers an die Kontrolleinheit
w) Tür offen?

Die Figur 4 zeigt einen Teilquerschnitt eines Schienenfahrzeugs 1 mit zwei Sensoreinheiten 4 und einem Schiebetritt 14. Das Schienenfahrzeug 1 weist einen Wagenkasten 12 sowie ein Rad 13 auf. Das Schienenfahrzeug 1 weist ausserdem eine Türöffnung 2 sowie eine Tür 3 auf. Vor dem Schienenfahrzeug 1 ist der Bahnsteig 15 angeordnet. Über dem Bahnsteig 15 befindet sich der Aussenraum 7. In dem Wagenkasten 12 des Schienenfahrzeugs 1 ist der Innenraum 6 angeordnet. Eine Sensoreinheit 4 ist im oberen Bereich der Türöffnung 2 angeordnet. Der andere Sensoreinheit 4 ist im Dachbereich 19 des Wagenkastens 12 angeordnet. Die beiden Sensoreinheiten 4 weisen jeweils ein Detektionsfeld 5 auf. Das Detektionsfeld 5 der Sensoreinheit 4 über der Türöffnung 2 überschneidet sich mit dem Innenraum 6 und dem Aussenraum 7. Das Detektionsfeld 5 der Sensoreinheit 4, welche in dem Dachbereich 19 des Wagenkastens 12 angeordnet ist, überschneidet sich mit dem Innenraum 6. Der Wagenkasten 12 ist von dem Bahnsteig 15 in einem horizontalen Abstand 16 angeordnet. Der horizontale Abstand 16 liegt im Bereich der Sensoreinheit, welche über der Türöffnung 2 angeordnet ist. Die Oberkante des Bahnsteigs 15 weist von der Unterkante des Wagenkastens 12 den vertikalen Abstand 17 auf.

Die Figur 5 zeigt eine Draufsicht auf ein Schienenfahrzeug 1 mit zwei Überwachungscomputern 8, welche durch eine datentechnische Verbindung 9 verbunden sind. Das Schienenfahrzeug 1 weist einen Wagenkasten 12 auf. Das Schienenfahrzeug 1 weist vier Türöffnungen 2 und vier Türen 3 auf. Die Türen 3 befinden sich in den Türöffnungen 2. An jeder Türöffnung 2 sind zwei Sensoreinheiten 4 angeordnet. Die Sensoreinheiten 4 von gegenüberliegenden Türen 3 sind jeweils durch eine Verbindung 9 datentechnisch Verbunden. Ausserdem sind die Sensoreinheiten 4 von zwei gegenüberliegenden Türen 3 jeweils mit einem Überwachungscomputer verbunden. Somit sind jeweils vier Sensoreinheiten 4 von zwei gegenüberliegenden Türen 3 mit einem Überwachungscomputer 8 verbunden. Eine Türöffnung 2 weist jeweils einen Aussenraum 7 vor dem Schienenfahrzeug 1 und einen Innenraum 6 in dem Wagenkasten 12 des Schienenfahrzeugs 1 auf. Insgesamt weist das Schienenfahrzeug 1 acht Sensoreinheiten 4 und zwei Überwachungscomputer 8 auf. Die Verbindung 9 reicht von den Überwachungscomputern 8 zu den Enden 18 des Schienenfahrzeugs 1, wo sie mit einer Verbindung (nicht dargestellt) eines anderen Schienenfahrzeugs (nicht dargestellt) verbunden werden können.

Die Figur 6 zeigt eine Draufsicht auf ein Schienenfahrzeug 1 mit zwei verbundenen Überwachungscomputern 8 und Sensoreinheiten 4 analog zu der Figur 5. Anders als in der Figur 5 sind die Sensoreinheiten 8 in der Figur 6 alle datentechnisch durch eine Verbindung 9 miteinander verbunden. Ausserdem sind alle Sensoreinheiten 4 mit den zwei Überwachungscomputern 8 verbunden. Sämtliche Sensoreinheiten 4 und sämtliche Überwachungscomputer 8 des Schienenfahrzeugs 1 sind somit durch ein Netzwerk datentechnischer Verbindungen 9 verbunden.

## Patentansprüche

1. Schienenfahrzeug (1) mit mindestens einer Türöffnung (2) und einer die Türöffnung (2) verschliessenden Tür (3), umfassend
- eine Sensoreinheit (4), wobei die Sensoreinheit (4) insbesondere einen optischen Sensor und/oder einen Lidar-Sensor umfasst, wobei durch die Sensoreinheit (4) insbesondere sowohl der Innenraum (6) des Schienenfahrzeugs (1) als auch der Aussenraum (7) des Schienenfahrzeugs (1) berührungslos dreidimensional abtastbar ist,
- einen Antrieb, durch welchen die Tür (3) öffenbar und schliessbar ist,
- einen Überwachungscomputer (8), welcher mit der Sensoreinheit (4) datentechnisch verbunden ist,
- insbesondere eine Kontrolleinheit (10), mit dem Überwachungscomputer (8) datentechnisch verbunden ist,
wobei zumindest die Anwesenheit von Passagieren im Innenraum (6) und im Aussenraum (7), der Schliesszustand der Tür (3) sowie die Anwesenheit von Hindernissen in der Türöffnung (2), insbesondere durch die Sensoreinheit (4), detektierbar ist.

2. Schienenfahrzeug (1) nach Anspruch 1, wobei die Sensoreinheit (4) eine Kamera als optischen Sensor umfasst und auf der Kontrolleinheit (10) ein Bild der Kamera anzeigbar ist.

3. Schienenfahrzeug (1) nach einem der vorhergehenden Ansprüche, wobei die Sensoreinheit (4) und/oder der Antrieb lediglich einen Datenanschluss und/oder lediglich einen Stromanschluss aufweisen.

4. Schienenfahrzeug (1) nach einem der vorhergehenden Ansprüche, wobei durch die Sensoreinheit (4) die Anwesenheit eines Bahnsteigs (15), die Bahnsteighöhe (17) sowie die horizontale Distanz (16) des Bahnsteigs (15) zum Schienenfahrzeug (1) detektierbar ist.

5. Schienenfahrzeug (1) nach einem der vorhergehenden Ansprüche, wobei durch die Sensoreinheit (4) einsteigende und/oder aussteigende Passagiere zählbar sind.

6. Schienenfahrzeug (1) nach einem der vorhergehenden Ansprüche, wobei durch die Sensoreinheit (4) feststellbar ist, ob das Schienenfahrzeug in Bewegung ist.

7. Schienenfahrzeug (1) nach einem der vorhergehenden Ansprüche, wobei das Schienenfahrzeug (1) mindestens zwei Türöffnungen (2) und mindestens zwei, die Türöffnung (2) verschliessenden Türen (3) aufweist, wobei pro Türe (3) eine Sensoreinheit (4) und ein Antrieb ausgebildet ist und je zwei Sensoreinheiten (4), vorzugsweise zwei Sensoreinheiten (4) von gegenüberliegenden Türen (3) des Schienenfahrzeugs (1), mit demselben Überwachungscomputer (8) datentechnisch verbunden sind.

8. Schienenfahrzeug (1) nach einem der vorhergehenden Ansprüche, wobei der Überwachungscomputer (8) durch ein Signal der Kontrolleinheit (10) abschaltbar und startbar ist.

9. Computerimplementiertes Verfahren zur Überwachung einer Tür (3) in einer Türöffnung (2) eines Schienenfahrzeugs (1) nach einem der vorhergehenden Ansprüche, umfassend die folgenden Schritte:
- Berührungsloses dreidimensionales Abtasten des Innenraums (6) und/oder des Aussenraums (7) und insbesondere der Türöffnung (2) durch die Sensoreinheit (4), Senden eines Abtastsignals von der Sensoreinheit (4) an den Überwachungscomputer (8),
- Verarbeiten des Abtastsignals durch den Überwachungscomputer (8) zu einem Freigabesignal oder einem Blockiersignal für die Tür (3),
- Senden eines Freigabesignals von dem Überwachungscomputer (8) an die Kontrolleinheit (10), falls sich keine Gegenstände oder Passagiere im Türbereich befinden,
- Senden eines Blockiersignals und insbesondere eines Bildsignals von einer Kamera der Sensoreinheit (4) an die Kontrolleinheit (10), falls sich Gegenstände oder Passagiere im Türbereich befinden,
- Insbesondere Anzeigen des Freigabesignals oder des Blockiersignals und insbesondere des Bildsignals durch die Kontrolleinheit (10).

10. Verfahren nach Anspruch 9, wobei das Verfahren die folgenden weiteren Schritte umfasst:
- Detektieren der horizontalen Distanz (16) des Bahnsteigs (15) zum Schienenfahrzeug (1) durch die Sensoreinheit (4),
- Senden der detektierten Distanz (16) von der Sensoreinheit (4) zu dem Überwachungscomputer (8),
- Ermitteln eines Ausfahrsignals mit einer Ausfahrweite eines Schiebetritts (14) durch den Überwachungscomputer (8),
- Senden eines Ausfahrsignals mit der Ausfahrweite von dem Überwachungscomputer (8) an den Schiebetritt (14).

11. Verfahren nach einem der Ansprüche 9 - 10, wobei das Verfahren die folgenden weiteren Schritte umfasst:
- detektieren der Bahnsteighöhe (17) durch die Sensoreinheit (4),
- Senden der detektierten Bahnsteighöhe (17) von der Sensoreinheit (4) zu dem Überwachungscomputer (8),
- Ermitteln eines Ausfahrsignals mit einer Ausfahrhöhe des Schiebetritts (14) durch den Überwachungscomputer (8),
- Senden des Ausfahrsignals mit der Ausfahrhöhe von dem Überwachungscomputer (8) an den Schiebtritt (14).

12. Computerprogrammprodukt umfassend Befehle, die bewirken, dass die Vorrichtung nach einem der Ansprüche 1 bis 8 die Verfahrensschritte nach einem der Ansprüche 9 bis 11 ausführt.

13. Computerlesbares Medium, auf dem das Computerprogramm nach Anspruch 12 gespeichert ist.
